# EUROPÄISCHE PATENTSCHRIFT

(11) **EP 0 290 869 B1**
(45) Veröffentlichungstag und Bekanntmachung des Hinweises auf die Patenterteilung: **14.04.1993**
(21) Anmeldenummer: 88106751.6
(22) Anmeldetag: 27.04.1988
(51) Int. Cl.: B05B 15/00, F16L 39/00, B05B 13/06, H01R 13/66

(54) **Vorrichtung zum auswechselbaren Anschliessen**
Device for interchangeable connections
Dispositif de liaison d'une pièce interchangeable

(30) Priorität: 11.05.1987 CH 1782/87
(43) Veröffentlichungstag der Anmeldung: 17.11.1988
(73) Patentinhaber: Präzisions-Werkzeuge AG, 8630 Rüti (CH)
(72) Erfinder: Krämer, Marcel, CH-8645 Jona (CH)
(74) Vertreter: Troesch, Hans Alfred

(56) Entgegenhaltungen:
- DE-A- 2 236 140
- DE-A- 3 215 372
- US-A- 4 185 781
- US-A- 4 732 414

## Beschreibung

Die Vorliegende Erfindung betrifft eine Vorrichtung für die Doseninnenbearbeitung mit einem Dosenninnenbearbeitungsarm, umfassend einen Anschlussarm und einen Abschnitt mit Sprühkopf für die Innenbeschichtung von Dosen sowie eine Verwendung der Vorrichtung zum Anschliessen eines Dosennahtbeschichtungskopfes an einem Arm einer Dosennahtinnenbeschichtungsanlage.

Bei Doseninnenbeschichtungsanlagen werden zum Beschichten verschiedene Sprühköpfe resp. Sprüharme, sowohl für die Applikation von Pulverlacken wie auch von Nasslacken, verwendet. Allgemeiner muss des öfteren bei Doseninnenbearbeitungsanlagen, wie z.B. auch bei Anlagen für die Verschmelzung von aufgetragenem Pulver am Doseninnern, die Arbeitsstation am ins Doseninnere einragenden Arm ausgewechselt werden.

Bei heute verwendeten Doseninnenbeschichtungsanlagen sind die Sprüharme wohl auswechselbar. Allerdings dauert der Auswechselvorgang relativ lange, da alle Zu- und Abführleitungen für das Beschichtungsmedium, für Luft, für Strom usw. einzeln getrennt, resp. wieder verbunden werden müssen, bevor der neue Sprüharmabschnitt auf den Arm der Beschichtungsanlage aufgesteckt und dort verriegelt werden kann.

So ist beispielsweise in der DE-OS 2 236 140 eine konventionelle Doseninnenbeschichtungsanlage beschrieben, wie sie noch aus einer Reihe von ähnlich gelagerten Patentschriften oder technischen Veröffentlichungen bekannt ist. Falls nun in der beschriebenen Beschichtungsanlage beispielsweise ein anderes Beschichtungsmedium auf die Doseninnenseite appliziert werden muss, ist dies normalerweise mit dem selben Sprühkopf nicht möglich, womit bei Beschichtungsanlagen der in der DE-OS 2 236 140 beschriebenen Art auf komplizierte und zeitintensive Art und Weise der gesamte Sprüharm abmontiert werden muss, um durch einen anderen Arm ersetzt zu werden.

In der DE-A 3 215 372 wird eine Steckverbindung für medizinische und zahntechnische Geräte beschrieben, wobei sowohl elektrische Steckverbindungen als auch Schlauchverbindungen steckbar herzustellen sind. Zwischengeschaltet zwischen den beiden zu verbindenden Teilen ist eine gelochte Kunststoffscheibe angeordnet, die als Dichtungsscheibe dient, wobei je ein Steckende von einer der zu verbindenden Leitungen durch ein entsprechendes Loch der Scheibe hindurch in einen Trichter am anderen Steckende hindurchragt, wobei der Trichter dichtend an die Scheibe gepresst wird. Diese für medizinische und zahntechnische Verhältnisse wohl geeignete Steckverbindung ist in ihrem Aufbau recht kompliziert und dürfte als Steckverbindung für das schnelle Auswechseln von Doseninnenbeschichtungsarmen kaum geeignet sein. Die bei der Beschichtung verwendeten Medien, wie Nasslacke, Pulverlacke, etc. stellen sehr hohe Anforderungen an einen Anschluss des Beschichtungsarmes an die Beschichtungsanlage, was sich ja deutlich auch aus der doch massiven Konstruktion zeigt, wie sie in der DE-OS 2 236 140 vorgeschlagen wird.

Die Aufgabe der vorliegenden Erfindung ist es daher, eine Vorrichtung zu schaffen, die das schnelle Auswechseln eines solchen Abschnittes in einer Doseninnenbearbeitungsanlage ermöglicht.

Erfindungsgemäss wird diese Aufgabe nach dem Wortlaut gemäss Anspruch 1 gelöst.

Eine erfindungsgemässe Vorrichtung umfasst dabei vorzugsweise je eine ebene oder gekrümmte Kontaktfläche am Abschnitt, wie beispielsweise am Sprüharm, und am Arm der Anlage, auf den der Abschnitt angeschlossen wird, sowie mindestens ein Verriegelungsorgan, das die Kontaktflächen zusammenpresst.

Damit der auswechselbare Abschnitt, wie beispielsweise der Sprüharm, positionsrichtig auf den Arm der Doseninnenbearbeitungsanlage angeschlossen wird, sind weiter vorzugsweise an den Kontaktflächen Positionierorgane vorgesehen, die das verriegelnde Betätigen des Verriegelungsorganes nur in einer vorgegebenen Relativposition der beiden Flächen zulassen.

Beim Anschliessen des Abschnittes, wie des Sprüharmes an den Arm der Doseninnenbearbeitungsanlage, ist es wichtig, dass auch die Verbindung der Zu- und Abführleitungen, wie beispielsweise für das Beschichtungsmedium, für Strom, für Messgeräteanschlüsse usw., erstellt wird. Dies wird nun dadurch erreicht, dass die Anschlüsse zwischen Arm und dem Abschnitt durch die Verriegelung mittels des Verriegelungsorganes betriebssicher verbunden werden. Dies beispielsweise dadurch, dass die Leitungen entweder beim positionsrichtigen Zusammenführen der Kontaktflächen dichtend aneinanderliegen oder dass sie Steckverbindungen aufweisen, die beim Zusammenführen der Kontaktflächen ineinandergesteckt werden.

Beim raschen Auswechseln des Abschnittes kann es vorkommen, dass die Kontaktflächen verunreinigt sind, so dass ein dichtes Zusammenpressen der beiden Kontaktflächen erschwert wird. Deshalb und zur Erstellung einer federnden Verriegelung wird weiter vorgeschlagen, mindestens einen Dichtungsring, beispielsweise an der Peripherie einer der Kontaktflächen, anzuordnen, um durch die Verriegelung die Flächen in der Trennebene dichtend zu verbinden. In diesem Fall brauchen die Kontaktflächen im verpressten Zustand nicht direkt aufeinanderzuliegen.

Um die Kontaktflächen gegeneinander zu verpressen, wird einfacherweise vorgeschlagen, eine Ueberwurfmutter als Verriegelungsorgan zu verwenden. Vorzugsweise ist diese Ueberwurfmutter derart ausgestaltet, dass bereits ein Drehen um einen relativ kleinen Winkel die Verriegelung garantiert.

In einer weiteren Ausführungsvariante wird vorgeschlagen, einen Bajonettverschluss einzusetzen mit dem Verriegelungsorgan als Teil davon.

In einer weiteren Ausführungsvariante wird vorgeschlagen, das Verriegelungsorgan als rutschgesicherten Stecker auszubilden. Dabei muss die Länge des Steckers resp. der dazu korrespondierenden Muffe derart ausgebildet sein, dass im gesteckten Zustand keine Auslenkung des Abschnittes relativ zum Arm möglich ist. Vorzugsweise wird dabei entweder die Oberfläche des Steckers oder die Innenseite der Muffe mit einem Material mit hoher Oberflächenreibung ausgebildet, dass ein möglichst hoher Reibungswiderstand zwischen Muffe und Stecker entsteht. Bei dem Material kann es sich beispielsweise um Kunststoff oder um kautschukartige Materialien handeln. Ein Auseinanderziehen von Muffe und Stecker ist nur durch die Einwirkung einer äusseren Kraft möglich.

Die erfindungsgemässe Vorrichtung eignet sich insbesondere zum Anschliessen eines Dosennahtbeschichtungskopfes als Abschnitt an einen Arm einer Doseninnenbeschichtungsanlage.

Die erfindungsgemässe Vorrichtung wird anschliessend beispeilsweise anhand von Figuren beschrieben. Es zeigen:
- Fig. 1: einen Längsquerschnitt der erfindungsgemässen Vorrichtung,
- Fig. 2: eine Aufsicht auf eine Kontaktfläche eines Abschnittes gemäss der Linie A-A von Fig. 1,
- Fig. 3: Teile eines Bajonettverschlusses als Verriegelungsorgan und
- Fig. 4: einen rutschgesicherten Stecker als Verriegelungsorgan.

Fig. 1 ist eine Schnellkupplung zwischen einem Sprüharm 1 und einem Anschlussarm 2 einer Dosennahtbeschichtungsanlage. Sowohl am Sprüharm 1 wie auch am Anschlussarm 2 sind stirnseitig Kontaktflächen 3 und 4 vorgesehen, die zusammengepresst sind.

Auf einem Gleitsitz 5 des Anschlussarmes 2 ist eine Ueberwurfmutter 8 drehbar angeordnet, die mit einem Innengewinde 10 in ein Aussengewinde 12 des Sprüharmes 1 eingreift. Die an der Ueberwurfmutter vorstehenden Noppen 9 können beispielsweise derart über das Aussengewinde 12 des Sprüharmes 1 geschoben werden, indem sie federnd, beispielsweise durch achsiale Schlitze an der Ueberwurfmutter 8, angeordnet sind.

Zu- und Abführleitungen 6 zwischen Sprüharm 1 und Anschlussarm 2 sind dichtend über die Kontaktflächen 3 und 4 verbunden.

Beim Auswechseln des Sprüharmes 1 wird die Ueberwurfmutter 8 gelöst, bis sich die beiden Kontaktflächen 3 und 4 von Sprüharm 1 und Anschlussarm 2 trennen lassen. Der Sprüharm 1, welcher beispielsweise für die Beschichtung grösserer Flächen gedient hat, wird nun entfernt und beispielsweise durch einen Sprüharm, für die Beschichtung von kleineren Flächen, ersetzt. Der neue Sprüharm 1 wird mit seiner Kontaktfläche 3 an die Kontaktfläche 4 des Anschlussarmes 2 gelegt. Nun wird die Ueberwurfmutter 8 eingeschraubt und die beiden Kontaktflächen 3 und 4 verpresst.

Durch Positionierstifte 14 (Fig. 2) und entsprechende Bohrungen je an den Kontaktflächen 3 und 4 wird sichergestellt, dass die beiden Kontaktflächen 3 und 4, bevor sie verpresst werden können, derart aneinandergelegt werden müssen, dass die entsprechenden Zu- und Abführleitungen 6 aufeinanderfluchten. Nach Verriegelung des neuen Sprüharmes 1 durch die Ueberwurfmutter 8 sind die Leitungsverbindungen durch Zugwirkung der Ueberwurfmutter 8 betriebssicher, wie dichtend, erstellt, und der neue Sprüharm 1 kann in Betrieb genommen werden.

Wie aus Fig. 2 ersichtlich, umfasst die Kontaktfläche 3 an ihrer Peripherie einen Dichtungsring 16. Eine elektrische Verbindung 6e wird durch eine handelsübliche Steckbuchse und eine entsprechende Muffe in der gegenüberliegenden Kontaktfläche erstellt. Bei einer Leitung 6a handelt es sich beispielsweise um einen Lichtleiter. Leitung 6b ist für den Transport von Pulverlacken und Beförderungsluft vorgesehen, Leitung 6c für die Absaugung des nicht haftenden Pulvers. Leitung 6d für die Zufuhr von Nasslack ist vorgesehen, um zu ermöglichen,einen Pulverbeschichtungs- gegen einen Nasslackbeschichtungskopf als Abschnitt auszuwechseln. Die Leitung 6f ist vorgesehen, um an einem Beschichtungskopf als Abschnitt mit Hochspannungselektroden letztere zu umlüften, damit sie nicht durch Beschichtungsmedium verkrusten. Für die Dichtung der Verbindung der Leitungen 6b, c, d, f sind an ihren Mündungen in die Flächen 3 oder 4 je eine Dichtung 18 vorgesehen, die die Verbindungen dichtend sicherstellen.

Wenn nun der Sprüharm mit der Kontaktfläche 3 auf die entsprechende Kontaktfläche des Anschlussarmes gesteckt wird, werden die Positionierstifte 14 in die entsprechenden Aussparungen in der Kontaktfläche des Anschlussarmes geführt. Aufgrund der Positionierwirkung der Stifte/Aussparungen fluchten entsprechende Leitungen 6 an den Kontaktflächen und werden beim Verriegeln betriebssicher, z.B. dichtend, verbunden.

In den Fig. 3 und 4 werden weitere Möglichkeiten für das Anschliessen eines Abschnittes an einem Arm durch eine Schnellkupplung dargestellt.

In Fig. 3 wird ein Abschnitt 21 an einem Arm 22 unter Verwendung eines Bajonettverschlusses verriegelt. Ein Stift 26 des Abschnittes 21 wird durch eine Einführaussparung 27 in eine Führung 28 eines Ueberwurfringes 25 des Armes 22 eingeführt. Durch Drehen des Abschnittes 21 gleitet der Stift 26 entlang der Führung 28, und die beiden Kontaktflächen 23 und 24 werden aneinandergepresst. Durch eine endständige Aussparung in der Führung 28 wird der Stift 26 in der in Fig. 3 gezeigten Endstellung fixiert, wodurch die beiden Kontaktflächen 23 und 24 verpresst bleiben.

In Fig. 4 wird eine Steckverbindung zwischen einem Abschnitt 31 und einem Arm 32 dargestellt. Ein Stecker 36 des Abschnittes 31 wird in eine Muffe 35 des Armes 32 eingeführt, bis die Kontaktflächen 33 und 34 aufeinandertreffen. Die Oberfläche 37 des Steckers 36 wie auch die Innenseite 38 der Muffe 35 sind mit einem Material beschichtet, welches einen hohen Oberflächenreibungswiderstand aufweist. Bedingt durch diesen hohen Oberflächenreibungswiderstand lassen sich Stecker 36 und Muffe 35 aus der in Fig. 4 gezeigten verriegelten Position nur durch äussere Anwendung von Kraft, beispielsweise durch äusseres Auseinanderziehen der beiden Elemente, entriegeln.

Die erfindungsgemässe Vorrichtung ist generell auf jegliche Art von Innenbearbeitungsanlagen anwendbar, wo die Notwendigkeit des auswechselbaren Anschliessens eines Armabschnittes besteht.

## Patentansprüche

1. Vorrichtung für die Doseninnenbearbeitung mit einem Doseninnenbearbeitungsarm, umfassend einen Anschlussarm (2) und einen endständigen Abschnitt (1) mit Sprühkopf, an welchem eine Düsenanordnung für die Innenbeschichtung von Dosen vorgesehen ist, dadurch gekennzeichnet, dass der Bearbeitungsarm für die Innenbeschichtung der Dosen verschiedene Leitungen (6a bis 6f) durch diesen hindurch verlaufend für verschiedene Einsätze und Anwendungen umfasst, für welche Beschichtung die Verwendung von verschiedenen Sprüh- resp. Beschichtungsköpfen mit unterschiedlichen Düsenanordnungen und Bechichtungsfunktionselementen notwendig ist, wobei die oder einige der Leitungen, die im Anschlussarm vorhanden sind, im Abschnitt (1) weitergeführt sind, und dass der Sprüh- resp. Beschichtungskopf mit Abschnitt (1) mit Schnellanschlusskupplung austauschbar mittels eines Verriegelungsorganes am Anschlussarm (2) anschliessbar ist, wodurch die Anschlüsse zwischen Arm und Abschnitt für die im Abschnitt weitergeführten Leitungen mit den entsprechenden im Anschlussarm betriebssicher miteinander verbunden werden, um an demselben Arm rasch unterschiedliche Sprüh- bzw. Beschichtungsköpfe einzusetzen.

2. Vorrichtung nach Anspruch 1, dadurch gekennzeichnet, dass die Kupplung je eine ebene oder gekrümmte Kontaktfläche (3, 4) am Abschnitt (1) und am Arm (2) umfasst und mindestens ein Verriegelungsorgan, das die Kontaktflächen (3, 4) zusammenpresst.

3. Vorrichtung nach Anspruch 1 oder 2, dadurch gekennzeichnet, dass an den Kontaktflächen (3, 4) Positionierorgane (14) für die Relativposition von Arm (2) und Abschnitt (1) vorgesehen sind, und vorzugsweise ein Sperrorgan, das die verriegelnde Betätigung des Verriegelungsorganes nur in einer vorgegebenen Relativposition der Flächen (3, 4) zulässt, wobei vorzugsweise das Sperrorgan durch das Verriegelungsorgan gebildet ist.

4. Vorrichtung nach einem der Ansprüche 1 bis 3, dadurch gekennzeichnet, dass Betriebsanschlüsse (6) zwischen Arm (2) und Abschnitt (1) durch die Verriegelung mittels des Verriegelungsorganes betriebssicher verbunden werden.

5. Vorrichtung nach einem der Ansprüche 1 bis 4, dadurch gekennzeichnet, dass an mindestens einer der Kontaktflächen (3, 4) mindestens ein Dichtungsring (16) angeordnet ist, um, nach Verriegelung, die Flächen (3, 4) dichtend zu verpressen.

6. Vorrichtung nach einem der Ansprüche 1 bis 5, dadurch gekennzeichnet, dass das Verriegelungsorgan eine Ueberwurfmutter (8) ist.

7. Vorrichtung nach einem der Ansprüche 1 bis 5, dadurch gekennzeichnet, dass das Verriegelungsorgan Teil eines Bajonettverschlusses (26, 27, 28) ist.

8. Vorrichtung nach einem der Ansprüche 1 bis 5, dadurch gekennzeichnet, dass das Verriegelungsorgan einen rutschgesicherten Stecker (35, 36) umfasst.

9. Verwendung der Vorrichtung nach einem der Ansprüche 1 bis 8 zum Anschliessen eines Dosennahtbeschichtungskopfes (1) an einem Arm (2) einer Dosennahtinnenbeschichtungsanlage.

## Claims

1. Device for working can interiors with a can interior working arm, comprising a connecting arm (2) and an end section (1) with spray head, on which a nozzle arrangement is provided for coating the interior of cans, characterised in that the working arm for the coating of can interiors comprises different lines (6a to 6f) extending through the same for different uses and applications, for which coating it is necessary to use different spray or coating heads with different nozzle arrangements and coating function elements, whereby the, or some of the, lines present in the connecting arm are continued in the section (1) and in that the spray or coating head with section (1) with quick-connect coupling can be exchangeably connected on the connecting arm (2) by means of a locking means, which ensures that the connections between arm and section for the lines continued in the section are reliably connected with the corresponding lines in the connecting arm, in order to quickly use different spray or coating heads on the same arm.

2. Device according to claim 1, characterised in that the coupling comprises a plane or curved contact surface (3, 4) on both the section (1) and the arm (2) and at least one locking means which presses the contact surfaces (3, 4) together.

3. Device according to claim 1 or 2 characterised in that positioning means (14) are provided on the contact surfaces (3, 4) for the positioning of arm (2) and section (1) relative to each other, and preferably a retaining means which allows the locking action of the locking means to be carried out in only one predetermined position of the surfaces (3, 4) relative to each other, the retaining means being preferably formed by the locking means.

4. Device according to one of claims 1 to 3, characterised in that operating lines (6) between arm (2) and section (1) are reliably connected through locking by means of the locking means.

5. Device according to one of claims 1 to 4, characterised in that at least one sealing ring (16) is arranged on at least one of the contact surfaces (3, 4) so as to ensure that following locking the surfaces (3, 4) are pressed sealingly together.

6. Device according to one of claims 1 to 5, characterised in that the locking means is a union nut (8).

7. Device according to one of claims 1 to 5, characterised in that the locking means is part of a bayonet joint (26, 27, 28).

8. Device according to one of claims 1 to 5, characterised in that the locking means comprises a non-slip plug (35, 36).

9. Use of the device according to one of claims 1 to 8 for connecting a can seam coating head (1) to an arm (2) of a can seam interior coating plant.

## Revendications

1. Dispositif pour traiter l' intérieur d'une boîte, comportant un bras de traitement de l'intérieur de la boîte, comprenant un bras de raccordement (2) et un embout d'extrémité (1) avec tête de pulvérisation sur laquelle est prévu un agencement de buse pour traiter l'intérieur de la boîte, dispositif caractérisé par le fait que le bras de traitement pour le revêtement de l'intérieur des boîtes comporte différentes conduites (6a à 6f) qui le parcourent pour différentes utilisations et applications, revêtement pour lequel est nécessaire l'emploi de différentes têtes de pulvérisation ou de revêtement avec des agencements de buses différents et des éléments fonctionnels de revêtement différents, étant précisé que les conduites, ou quelques-unes des conduites, qui se trouvent dans le bras de raccordement se poursuivent dans l'embout (1), et par le fait que la tête de pulvérisation ou de revêtement avec embout (1) peut se raccorder au bras de raccordement (2) au moyen d'un coupleur de raccordement rapide, avec liberté d'échange, au moyen d'un organe de verrouillage, ce par quoi les raccords entre bras et embout pour les conduites qui se poursuivent dans l'embout sont reliés l'un à l'autre pour un fonctionnement sur avec les conduites correspondantes qui se trouvent dans le bras de raccordement, pour permettre d'utiliser rapidement sur le même bras des têtes différentes de pulvérisation ou de revêtement.

2. Dispositif selon la revendication 1 caractérisé par le fait que le coupleur comporte, sur chacun, de l'embout (1) et du bras (2), une surface de contact plane ou courbe (3, 4) ainsi qu'au moins un organe de verrouillage qui comprime les surfaces de contact (3, 4).

3. Dispositif selon la revendication 1 ou 2, caractérisé par le fait que sur les surfaces de contact (3, 4) sont prévus des organes de positionnement (14) pour la position relative du bras (2) et de l'embout (1) et de préférence un organe d'indexage qui n'autorise la manoeuvre de verrouillage de l'organe de verrouillage que dans une position relative prescrite des surfaces (3, 4), dispositif dans lequel de préférence l'organe d'indexage est formé par l'organe de verrouillage.

4. Dispositif selon l'une des revendications 1 à 3, caractérisé par le fait que les raccords d'exploitation (6) entre bras (2) et embout (1) sont reliés, pour un fonctionnement sûr, par le verrouillage réalisé au moyen de l'organe de verrouillage.

5. Dispositif selon l'une des revendications 1 à 4, caractérisé par le fait que sur une au moins l'une des surfaces de contact (3, 4) est disposée au moins une bague d'étanchéité (16) pour, après verrouillage, comprimer de façon étanche les surfaces (3, 4).

6. Dispositif selon l'une des revendications 1 à 5, caractérisé par le fait que l'organe de verrouillage est un écrou-chapeau (8).

7. Dispositif selon l'une des revendications 1 à 5, caractérisé par le fait que l'organe de verrouillage est une partie d'une fermeture à baïonnette (26, 27, 28).

8. Dispositif selon l'une des revendications 1 à 5, caractérisé par le fait que l'organe de verrouillage comporte une fiche mâle antiglissement (35, 36).

9. Emploi du dispositif selon l'une des revendications 1 à 10, pour raccorder une tête (1) de revêtement du cordon de soudure d'une boîte à un bras (2) d'une installation de revêtement de l'intérieur du cordon de soudure de la boîte.
